# EUROPÄISCHE PATENTSCHRIFT

(11) **EP 0 643 210 B1**
(45) Veröffentlichungstag und Bekanntmachung des Hinweises auf die Patenterteilung: **20.11.1996**
(21) Anmeldenummer: 93114740.9
(22) Anmeldetag: 14.09.1993
(51) Int. Cl.: F02D 31/00, F02D 41/08, F02D 41/16

(54) **Verfahren zur nachträglichen Veränderung der Leerlaufdrehzahl**
Method for subsequently varying an idling speed
Méthode pour changer postérieurement une vitesse de ralenti

(43) Veröffentlichungstag der Anmeldung: 15.03.1995
(73) Patentinhaber: SIEMENS AKTIENGESELLSCHAFT, 80333 München (DE)
(72) Erfinder: Bauer, Bernhard, Dipl.-Ing. (FH), D-92444 Rötz (DE); Reupke, Wolfgang, Dipl.-Ing., D-93059 Regensburg (DE)

(56) Entgegenhaltungen:
- EP-A- 0 459 006
- WO-A-86/01257
- GB-A- 2 051 420
- US-A- 4 611 560
- US-A- 4 691 675

## Beschreibung

Die Erfindung betrifft ein Verfahren zur nachträglichen Veränderung der Leerlaufdrehzahl bei Motorsteuerungssystemen, die eine Leerlaufdrehzahlregelung aufweisen.

In modernen Motorsteuerungssystemen erfolgt im Leerlauf eine Kontrolle der Leerlaufdrehzahl. Dies geschieht üblicherweise über ein kontinuierliches Stellglied, das im Leerlauf und im leerlaufnahen Bereich die Menge der dem Motor zugeführten Verbrennungsluft einstellt (Leerlaufluftstellglied). Die Steuerung des Ansaugluftdurchsatzes erfolgt, wie dies beispielsweise in der GB-A-2051420 beschrieben ist, in Abhängigkeit von den Motorbetriebsbedingungen entweder rückgekoppelt oder mit offenem Regelkreis. Um die Regelung zu entlasten, wird auch im Bereich der Leerlaufregelung, die abhängig von den Motorbetriebsbedingungen benötigte Ansaugluftmenge durch eine Vorsteuerung auf den Luftwert eingestellt, der dem jeweils tatsächlich benötigten Wert in etwa entspricht. Die Feineinstellung erfolgt dann durch eine Drehzahlregelung, die in Abhängigkeit von der Differenz zwischen Ist- und Solldrehzahl das Leerlaufluftstellglied entsprechend ansteuert.

Es kann nun notwendig werden, bei sich im tatsächlichen Betrieb befindenden Fahrzeugen nachträglich die über die Motorsteuerung vorgegebene Leerlaufdrehzahl anzuheben, weil beispielsweise durch Fertigungstoleranzen, Resonanzerscheinungen oder aus Komfortgründen die ursprünglich vorgegebene Drehzahl zu niedrig ist. Auch die Motorsteuerung selber kann eine Erhöhung der Leerlaufdrehzahl anfordern, beispielsweise wenn im Leerlauf viele Stromverbraucher eingeschaltet werden und dadurch die Spannung im Bordnetz stark absinkt.

Für jede neu einzustellende Drehzahl muß der Luftvorsteuerwert für die Leerlaufluftmenge ebenfalls angepaßt werden.

Die Aufgabe der vorliegenden Erfindung besteht daher darin, ein einfaches und speicherplatzsparendes Verfahren anzugeben, das es ermöglicht, die ursprünglich vorgegebene Leerlaufdrehzahl nachträglich anzuheben.

Gelöst wird diese Aufgabe, indem eine für alle Motorbetriebsparameter gültige minimale Leerlaufdrehzahl, eine sogenannte "Mindestdrehzahl" vorgegeben wird. Diese Mindestdrehzahl ist in einem von außen veränderbaren nichtflüchtigen Speicher (beispielsweise einem sogenannten EEPROM) abgelegt. Liegen die Motorbetriebsparameter so, daß die Solldrehzahl höher als diese Mindestdrehzahl ist, so wird die Leerlaufdrehzahl auf diesen höheren Wert eingestellt. Ansonsten wird die Leerlaufdrehzahl auf diesen Mindestdrehzahlwert eingestellt.

Es ist nicht sinnvoll, den durch die Einführung der Mindestdrehzahl gegebenenfalls notwendigen Zusatzluftbedarf durch Addition einer festen Größe, also durch eine einfache Parallelverschiebung des Luftvorsteuerkennfeldes zu bewerkstelligen. Da die Luftvorsteuerwerte von der Kühlmitteltemperatur abhängig sind, wären die so erhaltenen korrigierten Luftvorsteuerwerte nur für eine Kühlmitteltemperatur korrekt. Andererseits ist es aus Speicherplatzgründen nicht wünschenswert, für jede mögliche Mindestdrehzahl eine eigene kühlmitteltemperaturabhängige Kennlinie abzuspeichern.

Ein weiteres Problem ergibt sich daraus, daß die Ansteuerung des Leerlaufluftstellgliedes auch in Bereichen außerhalb des Leerlaufs vorgenommen wird, beispielsweise zum Zweck der Drehzahlsteuerung bei Lastwechseln und Schaltvorgängen. Daher wird zusätzlich zum ersten Luftvorsteuerwert, der abhängig ist von der Kühlmitteltemperatur, ein weiterer Luftbestimmt, der sowohl von der Motordrehzahl als auch vom Drosselklappenöffnungswinkel abhängig ist. Diese Vorsteuerwerte sind auf die obengenannten Vorgänge (Lastwechsel, Schaltvorgänge...) abgestimmt und zwar auf die ursprünglich abgespeicherten Leerlaufsolldrehzahlen ohne Berücksichtigung der Mindestdrehzahlen.

Eine zusätzliche Luftvorsteuerung aufgrund einer eingeprägten Mindestdrehzahl darf also nicht in allen Drehzahlbereichen gleich wirken. Sie würde zum Beispiel im mittleren und oberen Drehzahlbereich die Drehzahlverläufe beim Schalten ungünstig verschleppen. Die Anhebung der Luftvorsteuerwerte durch die Vorgabe einer Mindestdrehzahl darf also nur in Drehzahlbereichen in der Nähe der Mindestdrehzahl erfolgen.

Das erfindungsgemäße Verfahren löst dieses Problem, indem zu den aus den Betriebsparametern Drehzahl, Drosselklappenöffnungswinkel und Kühlmitteltemperatur berechneten Luftvorsteuerwerten, ein weiterer Luftwert addiert wird, der von folgenden zwei Parametern abhängt:
A: Differenz aus Mindestdrehzahl und im Speicher abgelegter Leerlaufsolldrehzahl
B: Motordrehzahl.

Über den Parameter A wird der additive Luftwert abhängig von der Differenz zwischen Mindestdrehzahl und im Speicher abgelegter Leerlaufsolldrehzahl berechnet.

Über den Parameter B wird der additive Luftwert bei höherer Drehzahl reduziert.

Die Verknüpfung beider Parameter erfolgt in einem zweidimensionalen Kennfeld.

Die Erfindung wird anhand der Zeichnungsfiguren im folgenden noch näher erläutert.

Es zeigen:
- Fig. 1:: den Leerlaufsolldrehzahlverlauf in Abhängigkeit von der Kühlmitteltemperatur
- Fig. 2:: den Luftbedarf in Abhängigkeit von der Kühlmitteltemperatur
- Fig. 3:: ein Beispiel für den Verlauf der additiven Luftwerte
- Fig. 4:: ein Ablaufdiagramm des erfindungsgemäßen Verfahrens

In Figur 1 ist mit einer durchgezogenen Linie die Leerlaufsolldrehzahl NSOLL in Abhängigkeit von der Kühlmitteltemperatur TKW aufgezeichnet. Man erkennt, daß mit zunehmender Kühlmitteltemperatur TKW die Solldrehzahl NSOLL von einem vorgebbaren Anfangswert auf einen vorgebbaren Endwert absinkt. Wird nun von außen oder durch die Motorsteuerung selbst, eine Mindestdrehzahl NMIN vorgegeben, wie dies durch die waagerecht strichlierte Linie angedeutet ist, so fällt die Solldrehzahl mit wachsender Kühlmitteltemperatur nur noch bis zu dieser Mindestdrehzahl (strichpunktierte Linie).

In Figur 2 ist in gleicher Form wie oben schon angegeben, der Verlauf der Luftmenge LW, die für die Erreichung der Solldrehzahl NSOLL notwendig ist, in Abhängigkeit von der Kühlmitteltemperatur TKW angegeben (durchgezogene Linie). Da die Solldrehzahl NSOLL mit zunehmender Kühlmitteltemperatur TKW fällt, nimmt entsprechend auch die benötigte Luftmenge LW ab. Beim Einführen einer Mindestdrehzahl fällt die Luftmenge aber nur bis zu einer Mindestluftmenge LWMIN (strichlierte Linie) ab, wie sie zur Aufrechterhaltung dieser Mindestdrehzahl erforderlich ist (strichpunktierte Linie).

Figur 3 zeigt ein Beispiel für den Verlauf der additiven Luftwerte ALW in Abhängigkeit von der Motordrehzahl N und der Differenz zwischen Mindestdrehzahl NMIN und der Solldrehzahl NSOLL. Unter der Solldrehzahl NSOLL ist hier die Drehzahl zu verstehen, die sich ergibt, wenn man das Leerlaufluftstellglied mit der Luftmenge ansteuert, die man aus Kennfeldern in Abhängigkeit von der Kühlmitteltemperatur und eventuellen Motorzusatzlasten ermittelt hat.

Man erkennt, daß die Menge der additiven Luft ALW steigt mit zunehmender Differenz NDIFF zwischen Mindestdrehzahl NMIN und Solldrehzahl NSOLL, um bei zunehmender Abweichung dieser Drehzahlen voneinander, die Mindestdrehzahl einhalten zu können. Die Menge der additiven Luft ALW fällt dagegen mit zunehmender Motordrehzahl N, da man nur im leerlaufnahen Bereich eine Anhebung der Luftmenge wünscht.

Figur 4 zeigt schließlich schematisch den Ablauf des erfindungsgemäßen Verfahrens. Zu Verfahrensbeginn A wird im Verfahrensschritt S1 ein Basisluftwert BLW aus einem Kennfeld ausgelesen in Abhängigkeit von der aktuellen Drehzahl N der Brennkraftmaschine und dem aktuellen Drosselklappenwinkel α.

Im Verfahrensschritt S2 wird aus einem weiteren Kennfeld ein Zusatzluftwert ZTLW gewonnen, der abhängt von der Kühlmitteltemperatur TKW und eventuell aktuell zugeschalteten Zusatzlasten, wie zum Beispiel eine Klimaanlage.

Im Verfahrensschritt S3 wird aus der Summe des Basisluftwertes BLW und des Zusatzluftwertes ZTLW ein temperatur- und lastkorrigierter Luftwert TLW gebildet.

Aus einem Kennfeld wird im Verfahrensschritt S4 in Abhängigkeit von der Kühlmitteltemperatur TKW und aktuell zugeschalteter Zusatzlasten, die Leerlaufsolldrehzahl NSOLL ermittelt.

Im Verfahrensschritt S5 wird nun die Drehzahldifferenz NDIFF gebildet, indem man von der beispielsweise von außen vorgegebenen benen Mindestdrehzahl NMIN die oben ermittelte Leerlaufsolldrehzahl NSOLL subtrahiert.

Im Verfahrensschritt S6 wird nun aus einem Kennfeld ein additiver Luftwert ALW in Abhängigkeit von der Größe der Drehzahldifferenz NDIFF und in Abhängigkeit von der aktuellen Drehzahl ausgelesen. Wenn die Mindestdrehzahl NMIN kleiner oder gleich der Solldrehzahl NSOLL ist, so ist dieser additive Luftwert ALW gleich Null.

Im Verfahrensschritt S7 wird dieser additive Luftwert ALW zum bisher berechneten Luftwert TLW addiert, so daß man den Gesamtluftwert GLW erhält.

Im Verfahrensschritt S8 wird dann das Leerlaufluftstellglied nach Maßgabe des ermittelten Gesamtluftwertes GLW angesteuert.

## Patentansprüche

1. Verfahren zur nachträglichen Änderung der Leerlaufdrehzahl bei einer Motorsteuerung, die eine Leerlaufregelung mit überlagerter Luftvorsteuerung aufweist, bei der ein Stellglied die dem Motor zugeführte Verbrennungsluft steuert
**dadurch gekennzeichnet,**
- daß nachträglich eine Mindestdrehzahl (NMIN) vorgegeben wird,
- daß eine additive Luftmenge (ALW) berechnet wird, in Abhängigkeit von der aktuellen Drehzahl und der Differenz (NDIFF) zwischen der Solldrehzahl (NSOLL) und der Mindestdrehzahl (NMIN) und
- daß die Ansteuerung des Leerlaufluftstellgliedes erfolgt in Abhängigkeit der Summe aus der Luftmenge, die zur Erreichung der Solldrehzahl (NSOLL) erforderlich ist und der additiven Luftmenge (ALW).

2. Verfahren nach Anspruch 1
**dadurch gekennzeichnet,**
daß die additive Luftmenge (ALW) Null ist, wenn die Solldrehzahl (NSOLL) größer oder gleich der Mindestdrehzahl (NMIN) ist.

3. Verfahren nach Anspruch 1
**dadurch gekennzeichnet,**
daß die Mindestdrehzahl (NMIN) von außen vorgebbar ist.

4. Verfahren nach Anspruch 1
**dadurch gekennzeichnet,**
daß die Mindestdrehzahl (NMIN) in einem nichtflüchtigen Speicher gespeichert ist.

5. Verfahren nach Anspruch 1
**dadurch gekennzeichnet**,
daß die Mindestdrehzahl (NMIN) auch durch die Motorsteuerung selbst vorgegeben werden kann.

6. Verfahren nach Anspruch 1
**dadurch gekennzeichnet**,
daß von mehreren gleichzeitig vorgegebenen Mindestdrehzahlen die jeweils höchste Drehzahl Verwendung findet.

7. Verfahren nach Anspruch 1
**dadurch gekennzeichnet**,
daß die Betriebsgrößen, von denen die Leerlaufdrehzahl abhängig ist, die Kühlmitteltemperatur (TKW) und der Zustand aktuell zugeschalteter Zusatzlasten sind.

8. Verfahren nach Anspruch 7
**dadurch gekennzeichnet**,
daß diese Zusatzlast aus einer Klimaanlage oder aus einem Automatikgetriebe oder aus einer Kombination aus beidem besteht.

## Claims

1. Method for subsequently varying the idling speed in an engine control which has an idling regulator with superimposed air precontrol, in which an actuator controls the combustion air fed to the engine,
characterized
- in that a minimum engine speed (NMIN) is subsequently prescribed,
- in that an additive quantity of air (ALW) is calculated as a function of the present engine speed and the difference (NDIFF) between the desired engine speed (NDES) and the minimum engine speed (NMIN) and
- in that the actuation of the idling air actuator takes place as a function of the sum of the quantity of air which is necessary to reach the desired engine speed (NDES) and the additive quantity of air (ALW).

2. Method according to Claim 1, characterized in that the additive quantity of air (ALW) is zero if the desired engine speed (NDES) is greater than or equal to the minimum engine speed (NMIN).

3. Method according to Claim 1, characterized in that the minimum engine speed (NMIN) can be prescribed externally.

4. Method according to Claim 1, characterized in that the minimum engine speed (NMIN) is stored in a non-volatile memory.

5. Method according to Claim 1, characterized in that the minimum engine speed (NMIN) can also be prescribed by the engine control itself.

6. Method according to Claim 1, characterized in that the respectively highest engine speed of a plurality of simultaneously prescribed minimum engine speeds is used.

7. Method according to Claim 1, characterized in that the operating variables on which the idling engine speed is dependent are the coolant temperature (TKW) and the status of additional loads presently connected into the circuit.

8. Method according to Claim 7, characterized in that this additional load comprises an air conditioning system or an automatic gearbox or a combination of both.

## Revendications

1. Procédé pour modifier ultérieurement la vitesse de rotation de ralenti dans le cas d'une commande de moteur, présentant une régulation de la vitesse de ralenti, pour laquelle un organe de réglage commande l'air comburant envoyé au moteur,
caractérisé
- en ce qu'après coup, une vitesse de rotation minimale (NMIN) est prédéterminée,
- en ce qu'une quantité d'air additionnel (ALW) est calculée en fonction de la vitesse de rotation actuelle et de la différence (NDIFF) entre la vitesse de rotation de consigne (NSOLL) et la vitesse de rotation minimale (NMIN), et
- en ce que la commande de l'organe de réglage d'air de ralenti se fait en fonction de la somme de la quantité d'air nécessaire pour atteindre la vitesse de rotation de consigne (NSOLL) et de la quantité d'air additionnel (ALW).

2. Procédé suivant la revendication 1, caractérisé en ce que la quantité d'air additionnel (ALW) est nulle si la vitesse de rotation de consigne (NSOLL) est supérieure ou égale à la vitesse de rotation minimale (NMIN).

3. Procédé suivant la revendication 1, caractérisé en ce que la vitesse de rotation minimale (NMIN) peut être prédéterminée depuis l'extérieur.

4. Procédé suivant la revendication 1, caractérisé en ce que la vitesse de rotation minimale (NMIN) est enregistrée dans une mémoire non-volatile.

5. Procédé suivant la revendication 1, caractérisé en ce que la vitesse de rotation minimale (NMIN) peut également être prédéterminée par la commande du moteur elle-même.

6. Procédé suivant la revendication 1, caractérisé en ce que, parmi plusieurs vitesses de rotation minimales (NMIN) prédéterminées en même temps, on utilise chaque fois la vitesse de rotation la plus élevée.

7. Procédé suivant la revendication 1, caractérisé en ce que les grandeurs de fonctionnement dont dépend la vitesse de rotation de ralenti sont la température (TKW) du fluide de refroidissement et l'état actuel des charges supplémentaires connectées en plus.

8. Procédé suivant la revendication 7, caractérisé en ce que cette charge supplémentaire est constituée par un dispositif de climatisation ou par une boîte de vitesse automatique ou par une combinaison des deux.
